# EUROPÄISCHE PATENTSCHRIFT

(11) **EP 1 737 750 B1**
(45) Veröffentlichungstag und Bekanntmachung des Hinweises auf die Patenterteilung: **24.10.2007**
(21) Anmeldenummer: 04816256.4
(22) Anmeldetag: 14.12.2004
(51) Int. Cl.: B65D 75/34, B65D 75/36, A61J 1/03, A61J 7/04

(54) **BLISTERPACKUNGSANORDNUNG**
BLISTER PACKING DEVICE
DISPOSITIF D'EMBALLAGE A BLISTER

(30) Priorität: 19.12.2003 DE 10360689
(43) Veröffentlichungstag der Anmeldung: 03.01.2007
(73) Patentinhaber: Simon, Udo, 90409 Nürnberg (DE); Radtke, Ernst-Rudolf, 91207 Lauf a. d. Peg. (DE)
(72) Erfinder: UDO, Simon, 90409 Nürnberg (DE); RADTKE, Ernst-Rudolf, 91207 Lauf a.d. Pegnitz (DE)
(74) Vertreter: von Puttkamer, Nikolaus
(86) Internationale Anmeldenummer: PCT/DE2004/002740
(87) Internationale Veröffentlichungsnummer: WO 2005/058723

(56) Entgegenhaltungen:
- EP-A- 0 180 073
- WO-A-03/068137
- CA-A1- 2 472 162
- DE-A1- 3 818 705
- US-A- 4 526 474

## Beschreibung

Die vorliegende Erfindung betrifft eine Blisterpackungsanordnung nach dem Oberbegriff des Patenanspruches 1. Eine Blisterpackungsanordnung mit diesen Merkmalen wird im Dokument WO-A-03 068 137 offenbart.

Blisterpackungen, die in dafür vorgesehenen Taschen Dragees enthalten, sind bekannt. Dabei verlaufen üblicherweise auf der die Taschen verschließenden Oberfläche einer Siegelfolie individuelle Leiterbahnen über die Bereiche der Taschen, so dass sie bei der Entnahme eines Dragees aus den Taschen der Blisterpackung unterbrochen werden. Eine Blisterpackungsanordnung der eingangs genannten Art umfasst eine Aufnahmevorrichtung für die Blisterpackung, welche eine Elektronikeinheit aufweist, die die Unterbrechung zur Erfassung der Medikamentenentnahme ermittelt und speichert. Beispielsweise geht eine derartige Blisterpackungsanordnung aus der EP 0 180 073 Al hervor.

Die Aufgabe der vorliegenden Erfindung besteht darin, eine Blisterpackungsanordnung für eine Blisterpackung, deren Siegelfolie keine individuellen Leiterbahnen aufweist, so auszugestalten, dass eine einfache Entnahme von Dragees aus den Taschen der Blisterpackung und eine gleichzeitige Durchtrennung der der Tasche jeweils zugeordneten individuellen Leiterbahn eines Leiterbahnträgerteils sichergestellt sind.

Diese Aufgabe wird durch eine Blisterpackungsanordnung mit den Merkmalen des Patenanspruches 1 gelöst.

Der wesentliche Vorteil der vorliegenden Erfindung besteht darin, dass diejenigen Bereiche eines der Blisterpackung zugeordneten Leiterbahnträgerteils, die die Taschen einer Blisterpackung überdecken und über die die individuellen Leiterbahnen verlaufen, jeweils vom Leiterbahnträgerteil durch eine die Tasche ringförmig umgebende Stanzlinie getrennt sind. Dadurch wird erreicht, dass die Dragees besonders einfach und genau definiert entnehmbar sind.

Dadurch, dass wenigstens zwei Stegteile vorgesehen sind, über die der durch die Stanzlinie von dem Leiterbahnträgerteil abgetrennte Bereich (im folgenden Überdeckung genannt) mit dem Leiterbahnträgerteil verbunden ist, werden vorteilhafter Weise ein ganz gezieltes und definiertes Aufklappen der Überdeckung bei der Entnahme eines Dragees aus der der Überdeckung zugeordneten Tasche und eine sichere Durchtrennung der zugeordneten individuellen Leiterbahn sichergestellt. Vorteilhafter Weise kann die Leiterbahnführung über die Überdeckung in Abhängigkeit von den für die Überdeckung gewünschten Aufklappungsparametern individuell über die wenigstens beiden Stegteile oder über nur eines der beiden Stegteile erfolgen, wobei jeweils sichergestellt ist, dass bei jeder Dragee-Entnahme die entsprechende individuelle Leiterbahn durchtrennt wird.

Weitere vorteilhafte Ausgestaltungen der Erfindung gehen aus den Unteransprüchen hervor. Es zeigen:
- Figur 1: in schematischer Darstellung eine an sich bekannte Blisterpackung;
- Figur 1a: einen Schnitt durch ein Leiterbahnträgerteil, das mit der Hilfe einer Klebeschicht mit der Blisterpackung der Figur 1 zur Herstellung der Blisterpackungsanordnung zu verkleben ist;
- Figur 2: eine Aufsicht auf die Blisterpackung der Figur 1 von der Seite der Tiefziehfolie her;
- Figur 3: eine Ansicht der der Blisterpackungsanordnung der Figuren 1, 2 zugewandten Seite des Leiterbahnträgerteils;
- Figur 4: eine Ansicht des Leiterbahnträgerteils gemäß Figur 3, wobei mit dem Leiterbahnträgerteil eine Blisterpackung gemäß Figur 2 verbunden ist;
- Figur 5: eine Ansicht der der Blisterpackung abgewandten Seite des Leiterbahnträgerteils;
- Figur 6: das Leiterbahnträgerteil der Figur 5 mit einer die Leiterbahnen überdeckenden Schutzschicht;
- Figur 7: die in einer die Elektronik umfassenden Aufnahmeeinrichtung eingeschobene Blisterpackungsanordnung;
- Figur 8: eine Ansicht der der Blisterpackung abgewandten Seite des Leiterbahnträgerteils, wobei zum Zwecke der Erläuterung drei verschiedenartige Steganordnungen und Leiterbahnführungen dargestellt sind;
- Figur 9: eine Ausführungsform, bei der die die Überdeckung abtrennende Stanzlinie an zwei sich in der Längsrichtung der Überdeckung gegenüberliegenden Seiten Stegteile aufweist, wobei die individuelle Leiterbahn über beide Stegteile verläuft;
- Figur 10: eine Ausführungsform, bei der ein Stegteil in der Längsrichtung der Überdeckung gesehen an einem Ende der Überdeckung und ein weiteres Stegteil etwa mittig in einem in Längsrichtung verlaufenden Bereich der Stanzlinie angeordnet sind, wobei die individuelle Leiterbahn über beide Stegteile verläuft;
- Figur 11: eine weitere Ausführungsform, bei der die Stegteile ähnlich der Figur 10 angeordnet sind, die individuelle Leiterbahn jedoch schleifenförmig über das eine oder das andere Stegteil verläuft;
- Figuren 12 bis 16: ein als buchartige Trägereinrichtung ausgestaltetes Leiterbahnträgerteil; und
- Figuren 17a bis 17e: Weiterbildungen der Erfindung

Zu der Erfindung führten die folgenden Überlegungen: Wenn bei einer an sich bekannten, handelsüblichen Blisterpackung, die keine über die ihren Taschen zugeordneten Bereiche der Siegelfolie verlaufenden individuellen Leiterbahnen aufweist, ein Leiterbahnträgerteil mit Überdeckungen für die genannten Bereiche der Siegelfolie vorgesehen werden soll, wobei über die Überdeckungen die individuellen Leiterbahnen verlaufen, soll sichergestellt werden, dass bei der üblichen Entnahme eines Dragees aus einer Tasche mit dem Öffnen des Bereiches der Siegelfolie der Blisterpackung gleichzeitig auch sauber und einfach sowie definiert die über dem Bereich angeordnete Überdeckung des Leiterbahnträgerteils aus dem Leiterbahnträgerteil heraus getrennt wird. Nur dann ist eine einfache und saubere Dragee-Entnahme sichergestellt. In diesem Zusammenhang wurde nun erstmals der Gedanke gefasst, die Überdeckung durch eine Stanzlinie vom restlichen Bereich des Leiterbahnträgerteils so zu trennen, dass sie in einer einfachen Weise bei einem von der Seite der Tasche her auf das Dragee und von dem Dragee auf die Siegelfolie und die Überdeckung ausgeübten Druck aus dem Leiterbahnträgerteil heraustrennbar ist. Wenn man eine solche durch eine Stanzlinie vom Leiterbahnträgerteil getrennte Überdeckung vorsieht, muss dafür Sorge getragen werden, dass zum einen eine Leiterbahnführung vom Leiterbahnträgerteil über die Überdeckung möglich ist und dass zum andern beim Heraustrennen der Überdeckung bei einer Dragee-Entnahme sichergestellt ist, dass die individuelle Leiterbahn unterbrochen wird. Zu diesem Zweck wird erfindungsgemäß vorgeschlagen, die Überdeckung über mindestens zwei Stegteile mit dem Leiterbahnträgerteil zu verbinden, wobei die genannten Stegteile die Stanzlinie unterbrechen. Dabei sind die wenigstens zwei Stegteile entlang des Verlaufes der ringförmigen Stanzlinie so anzuordnen, dass bei einer Dragee-Entnahme auf jeden Fall eines der Stegteile durchtrennt wird. Beim Durchtrennen genau dieses Stegteiles muss die der Tasche zugeordnete individuelle Leiterbahn ebenfalls durchtrennt und elektrisch unterbrochen werden.

Die Figuren 1 und 2 zeigen eine an sich bekannte Blisterpackung 1, wobei die Figur 2 eine Draufsicht der Blisterpackung 1 auf die Seite der Tiefziehfolie 14 und die Figur 1 eine Seitenansicht der Blisterpackung 1 zeigen. Die einzelnen Becher bzw. Taschen zur Aufnahme von Arzneimitteln bzw. Dragees 2 sind mit 3 bezeichnet.

Gemäß Figur 1a umfasst ein mit der Blisterpackung 1 zu verbindendes Leiterbahnträgerteil 10 an seiner der Blisterpackung 1 zugewandten Seite eine Klebeschicht 11 zum Verkleben des Leiterbahnträgerteiles 10 mit der Blisterpackung 1 und an der der Blisterpackung 1 abgewandten Seite Anschlusskontaktflecken 51, 54 einer Schnittstelle 5, die beim Einschieben des Leiterbahnträgerteiles 10 in eine Aufnahmeeinrichtung 40 mit einer in der Aufnahmeeinrichtung 40 angeordneten Elektronikeinheit (nicht bezeichnet) elektrisch verbunden werden. In der Figur 7 ist diese Aufnahmeeinrichtung 40 dargestellt. In an sich bekannter Weise verläuft von jedem individuellen Anschlusskontaktfleck 51 eine individuelle Leiterbahn 52 auf der Oberfläche des Leiterbahnträgerteiles 10 über eine, bei aufgebrachter Blisterpackung, ein Dragee 2 enthaltende Tasche 3 der Blisterpackung 1 zu einer gemeinsamen Leiterbahn 53, die wiederum mit einem gemeinsamen Anschlusskontaktfleck 54 mit der Schnittstelle 5 verbunden ist. Ein Display zur Anzeige der die Dragee-Entnahmen betreffenden Daten ist mit 45 bezeichnet.

Jeder Tasche 3 der Blisterpackung 1 ist eine Öffnung 4 des Leiterbahnträgerteiles 10 zugeordnet, wobei bei einer Dragee-Entnahme durch die Ausübung eines Druckes gegen eine ein Dragee 2 enthaltende Tasche 3 der Blisterpackung 1 die Siegelfolie 13 durchtrennt und das Dragee durch die Öffnung 4 des Leiterbahnträgerteiles 10 hindurch gedrückt wird. Die Figur 3 zeigt das Leiterbahnträgerteil 10 von der, der Blisterpackung 1 zugewandten Seite, wobei die Blisterpackung 1 jedoch noch nicht an dem Leiterbahnträgerteil 10 angeordnet bzw. befestigt ist. Die Figur 4 zeigt eine entsprechende Ansicht des Leiterbahnträgerteiles 10, wobei jedoch die Blisterpackung 1 bereits mit dem Leiterbahnträgerteil 10 verbunden ist.

Erfindungsgemäß wird die Öffnung 4 zur Dragee-Entnahme dadurch gebildet, dass in dem Leiterbahnträgerteil 10 eine ringförmig geschlossene Stanzlinie 41 eingebracht ist, die jeweils denjenigen Bereich von dem Leiterbahnträgerteil 10 abtrennt, der dem Bereich einer zugeordneten Tasche 3 der Blisterpackung 1 überdeckt. Im folgenden wird daher der durch die Stanzlinie 41 vom Leiterbahnträgerteil 10 abgetrennte Bereich als Überdeckung 30 bezeichnet. Wenn daher bei einer Dragee-Entnahme ein Druck gegen das Leiterbahnträgerteil 10 ausgeübt wird, wird die entsprechende Überdeckung 30 wegen der Stanzlinie 41 aus dem Leiterbahnträgerteil 10 zur Bildung der Öffnung 4 herausgedrückt.

Die Figur 5 zeigt eine Ansicht auf das Leiterbahnträgerteil 10 von der der damit verbunden Blisterpackung 1 abgewandten Seite her.

Die Figur 6 zeigt, dass auf der der Blisterpackung 1 abgewandten Oberfläche des Leiterbahnträgerteiles 10 eine Schutzschicht 12 aufgebracht sein kann, die mindestens die äußere Oberfläche der individuellen Leiterbahnen 52 und der gemeinsamen Leiterbahn 53 schützend überdeckt. Die Anschlusskontaktflecken 51, 54 der Schnittstelle 5 sind ausgespart, um eine sichere Kontaktgabe zu Aufnahmeeinrichtung 40 zu ermöglichen.

Erfindungsgemäß sind die Überdeckungen 30 jeweils über wenigstens zwei Stegteile 42, 43 mit dem Leiterbahnträgerteil 10 verbunden, wobei jedes Stegteil 42, 43 eine Unterbrechung der Stanzlinie 41 darstellt, wie dies insbesondere aus der Figur 3 ersichtlich ist.

Die Stegteile 42, 43 sind so über den Umfang der Stanzlinie 41 verteilt, dass eine Dragee-Entnahme nur so möglich ist, dass wenigstens ein Stegteil 42 oder 43 durchtrennt und die Überdeckung 30 aus der Ebene des Leiterbahnträgerteiles 10 herausgehoben wird, wobei das jeweils nicht durchtrennte Stegteil 43 oder 42 als Scharnierachse beim Verschwenken der Überdeckung 30 dienen kann.

Im Zusammenhang mit den Figuren 9 bis 11 werden nun beispielhafte und besonders bevorzugte Anordnungen der Stegteile 42, 43 in der Stanzlinie 41 erläutert. Gemäß Figur 9 sind die Stegteile 42, 43 sich in der Richtung der längeren Erstreckung (Längsrichtung) der Überdeckung 30 gegenüberliegend in der Stanzlinie 41 angeordnet, so dass bei einer Dragee-Entnahme zwangsläufig wenigstens eines dieser Stegteile oder beide Stegteile durchtrennt werden. In diesem Fall verläuft die individuelle Leiterbahn 52 in der Längsrichtung über die Überdeckung 30 und über die Stegteile 42 und 43. Vorzugsweise verläuft die individuelle Leiterbahn 52 entlang der Längsmittellinie L der Überdeckung-30.

Gemäß Figur 10 sind ein Stegteil 43 in der Längsrichtung der Überdeckung 30 gesehen an einem Ende der Überdeckung 30 und ein weiteres Stegteil 42 etwa mittig in einem in Längsrichtung verlaufenden Bereich der Stanzlinie 41 angeordnet, wobei die individuelle Leiterbahn 52 über beide Stegteile 42, 43 verläuft. Dabei ist das eine Stegteil 43 vorzugsweise außerhalb der Längsmittellinie L der Überdeckung 30 angeordnet. Das weitere Stegteil 42 befindet sich vorzugsweise auf der dem einen Stegteil 43 abgewandten Seite der Längsmittellinie L, insbesondere außerhalb der Quermittellinie Q der Überdeckung 30. Die individuelle Leiterbahn 52 kann in beliebiger Form über die Überdeckung 30 verlaufen.

Gemäß Figur 11 befindet sich das eine Stegteil 43 wieder in Richtung der Längsmittellinie L gesehen an einem Ende der Stanzlinie 41. Das andere Stegteil 42 ist relativ breit ausgebildet und befindet sich etwa auf der Achse der Quermittellinie Q. Die individuelle Leiterbahn 52 verläuft dabei vom Leiterbahnträgerteil 10 her kommend über das Stegteil 42 auf die Überdeckung 30, bildet dort eine-Schleife und verläuft von der Überdeckung 30 über das Stegteil 42 zurück auf das Leiterbahnträgerteil 10. Bei einer Dragee-Entnahme wird die Überdeckung 30 in jedem Falle so geöffnet, dass die das Stegteil 42 und die darüber verlaufende Leiterbahn 52 unterbrochen werden.

Die Figur 8 zeigt beispielhaft alle drei Ausführungsformen der Figuren 9 bis 11 in einem die individuellen Leiterbahnen 52, die gemeinsame Leiterbahn 53 und die Anschlusskontaktflecken 51, 54 der Schnittstelle 5 umfassenden Leiterbahnmuster.

Die Figuren 12 bis 16 zeigen ein buchartig ausgestaltetes Trägerteil 60, bei dem das Leiterbahnträgerteil 10 als ein erstes Teil deckungsgleich um eine Faltlinie 61 zu einem zweiten Teil 63 faltbar ist, das mit dem Leiterbahnträgerteil 10 verbunden ist. In dem zweiten Teil 63 sind Einstecköffnungen 62 angeordnet, die zu den Stanzlinien 41 ausgerichtet sind, wenn die Teile 10 und 63 entlang der Faltlinie 61 buchartig aufeinandergefaltet sind. Zur Herstellung der vorliegenden Blisterpackungsanordnung 10 wird eine Blisterpackung 1 so auf dem zweiten Teil 63 angeordnet, dass ihre Taschen 3 in die Einstecköffnungen 62 des Teiles 63 eingreifen, wobei gleichzeitig die Blisterpackung 1 in der erforderlichen Weise zum Teil 63 und auch zum Leiterbahnträgerteilteil 10 ausgerichtet wird. Danach werden die Teile 10 und 63 buchartig um die Faltlinie 61 aufeinander geklappt und miteinander verbunden, vorzugsweise aneinander verklebt. Die Blisterpackung 1 befindet sich dann in der genau richtigen Lage zwischen den Teilen 10 und 63. Die Teile 10 und 63 sind dabei vorzugsweise so bemessen, dass sie an allen Seiten über die Blisterpackung 1 überstehen, wobei die überstehenden Randbereiche der Teile 10 und 63 fest miteinander verklebt sind, so dass ein Auftrennen und eine Entnahme der Blisterpackung 1 nicht möglich ist.

Es wird darauf hingewiesen, dass anstelle der mehreren einzelnen Einstecköffnungen 62 auch eine einzige Einstecköffnung 62' vorgesehen werden kann, die alle Taschen der Blisterpackung 1 gleichzeitig aufnehmen kann.

Die Figuren 12 bis 14 zeigen eine Ansicht des Trägerteiles 60 von innen, wobei gemäß Figur 13 die Blisterpackung 1 gerade eingesetzt wird und gemäß Figur 14 bereits eingesetzt ist. Die Figur 15 zeigt das Teil 63 mit der eingesetzten Blisterpackung 1 von außen und die Figur 16 zeigt eine Ansicht des Trägerteiles 10 von außen.

Im Folgenden wird im Zusammenhang mit den Figuren 17a bis 17c eine weitere Ausführungsform der Erfindung erläutert. Einzelheiten der Figuren 17a bis 17c, die bereits im Zusammenhang mit den voranstehenden Figuren erläutert wurden, sind in der entsprechenden Weise bezeichnet, wobei jedoch an die jeweiligen Bezugszahlen ein "'" angefügt ist.

Die Figur 17b zeigt ein Leiterbahnträgerteil 10', das die individuellen Kontaktanschlussflecken 51', die individuellen Leiterbahnen 52', die gemeinsame Leiterbahn und den gemeinsamen Anschlusskontaktfleck auf der der Blisterpackung 1' (Figur 17a) zugewandten Seite aufweist. Auf der der Blisterpackung 1' zugewandten Seite des Leiterbahnträgerteils 10' ist eine elektrisch isolierende, dielektrische Schicht 64' angeordnet, die die individuellen Leiterbahnen 52' und die gemeinsame Leiterbahn zumindest in dem Bereich überdeckt, in dem gemäß Figur 17c die Blisterpackung 1' vorzugsweise durch Verkleben der Siegelfolie 13' an der dielektrischen Schicht 64' aufgebracht wird.

Die Figuren 17d und 17e zeigen eine Modifikation des Leiterbahnträgerteiles 10', bei der auf der dielektrischen Schicht 64' eine Klebeschicht 66' aufgebracht ist, die durch eine Abziehfolie 65' überdeckt ist. Vorzugsweise ragt die Abziehfolie 65' gemäß Figur 17d an einer Seite über die Klebeschicht 66' hinaus, so dass ein Bereich gebildet wird, der zum Abziehen der Abziehfolie 65' von der Klebeschicht 66' manuell ergriffen werden kann. Nach dem Abziehen der Abziehfolie 65' kann die dann freiliegende Klebeschicht 66' einfach durch Drücken gegen die Siegelfolie 13' der Blisterpackung 1' mit der Blisterpackung 1 verbunden werden.

Es ist auch denkbar, die elektrisch isolierende Schicht 64' gleichzeitig als Klebeschicht auszubilden, sodass sie direkt mit der Siegelfolie 13' der Blisterpackung 1' verbindbar ist.

Es wird darauf hingewiesen, dass auch die Ausführungsformen der Trägerteile 10' der Figuren 17b bis 17e Teil einer im Zusammenhang mit den Figuren 12 bis 16 erläuterten buchartigen Trägereinrichtung sein können.

### Bezugszeichenliste

- 1, 1': Blisterpackung
- 2, 2': Dragee
- 3, 3': Tasche
- 4: Öffnung

- 5: Schnittsstelle

- 10, 10': Leiterbahnträgerteil
- 11: Klebeschicht
- 12: Schutzschicht
- 13, 13': Siegelfolie
- 14: Tiefziehfolie

- 30: Überdeckung

- 40: Aufnahmeeinrichtung
- 41: Stanzlinie
- 42: Stegteil
- 43: Stegteil
- 45: Display
- 51, 51': individueller Anschlusskontaktfleck
- 52, 52': individuelle Leiterbahn
- 53: gemeinsame Leiterbahn
- 54: gemeinsamer Anschlusskontaktfleck
- 60: Trägerteil
- 61: Faltlinie
- 62, 62': Einstecköffnungen
- 63: Teil
- 64': dielektrische Schicht
- 65': Abziehfolie
- 66': Klebeschicht

- L: Längsmittellinie
- Q: Quermittellinie

## Patentansprüche

1. Blisterpackungsanordnung mit einer Blisterpackung (1) und einem damit verbundenen Leiterbahnträgerteil (10), wobei Öffnungen (4) des Leiterbahnträgerteiles (10) zu Taschen (3) der Blisterpackung (1) ausgerichtet sind, und wobei bei einer Entnahme eines Dragees (2) aus einer Tasche (3) eine die Tasche (3) verschließende Siegelfolie (13) der Blisterpackung (1) durchtrennbar und das Dragee (2) durch eine ihr zugeordnete Öffnung (4) entnehmbar ist, wobei die Öffnungen (4) durch in dem Leiterbahnträgerteil (10) angeordnete Stanzlinien (41) gebildet sind, die die den Taschen (3) jeweils, zugeordneten Bereiche jeweils ringförmig umgeben, **dadurch gekennzeichnet, dass** die Öffnungen durch wenigstens zwei Stegteile (42, 43) unterbrochen sind, über die eine durch die Stanzlinie (41) aus dem Leiterbahnträgerteil (10) abgetrennte, die Tasche (3) überdeckende Überdeckung (30) mit dem Leiterbahnträgerteil (10) in Verbindung steht, dass die Stegteile (42, 43) so über den Umfang der Stanzlinie (41) verteilt sind, dass beim Ausdrücken eines Dragees (2) aus einer Tasche (3) wenigstens ein Stegteil (42) durchtrennt wird, und dass das Leiterbahnträgerteil (10) individuelle Leiterbahnen (52) aufweist, die jeweils ausgehend von einem individuellen Anschlusskontaktfleck (51) über wenigstens das eine Stegteil (42) verläuft, das bei einer Drageeentnahme unterbrochen wird.

2. Blisterpackungsanordnung nach Anspruch 1, **dadurch gekennzeichnet, dass** jede individuelle Leiterbahn (52) an ihrer dem ihr zugeordneten individuellen Anschlusskontaktfleck (51) abgewandten Seite mit einer gemeinsamen Leiterbahn (53) verbunden ist, die mit einem gemeinsamen Anschlusskontaktfleck (54) in Verbindung steht.

3. Blisterpackungsanordnung nach Anspruch 2, **dadurch gekennzeichnet, dass** die individuellen Anschlusskontaktflecken (51) und der gemeinsame Anschlusskontaktfleck (54) Teil einer Schnittstelle (5) sind, die beim Einstecken der Blisterpackungsanordnung in eine Aufnahmeeinrichtung (40) eine eindeutige Lageorientierung bewirkt und elektrisch mit einer in der Aufnahmeeinrichtung (40) angeordneten Elektronikeinheit zur Erfassung der Unterbrechung der individuellen Leiterbahnen (52) verbunden wird.

4. Blisterpackungsanordnung nach einem der Ansprüche 1 bis 3, **dadurch gekennzeichnet, dass** die Stanzlinien (41) eckig, kreisrund oder oval ausgebildet sind.

5. Blisterpackungsanordnung nach einem der Ansprüche 1 bis 4, **dadurch gekennzeichnet, dass** die Stegteile (43) sich an der Stanzlinie (41) etwa diametral gegenüberliegend angeordnet sind, und dass die individuelle Leiterbahn (52) über beide Stegteile (42, 43) verläuft.

6. Blisterpackungsanordnung nach Anspruch 5, **dadurch gekennzeichnet, dass** die beiden Stegteile (42, 43) jeweils in der Richtung der längeren Erstreckung der Stanzlinie (41) liegen.

7. Blisterpackungsanordnung nach einem der Ansprüche 1 bis 6, **dadurch gekennzeichnet, dass** die individuelle Leiterbahn (52) über das eine und das weitere Stegteil (42, 43) verläuft.

8. Blisterpackungsanordnung nach einem der Ansprüche 1 bis 4, **dadurch gekennzeichnet, dass** die individuelle Leiterbahn (52) nur über eines der Stegteile (42 oder 43) von dem Leiterbahnträgerteil (10) aus auf die Überdeckung (30) und von der Überdeckung (30) zurück auf das Leiterbahnträgerteil (10) schleifenförmig verläuft, wobei das leiterbahnführende Stegteil (42 oder 43) bei einer Drageeentnahme sicher durchtrennt wird.

9. Blisterpackungsanordnung nach einem der Ansprüche 1 bis 8, **dadurch gekennzeichnet, dass** das Leiterbahnträgerteil (10) die individuellen Leiterbahnen an seiner der Blisterpackung (1) abgewandten Seite aufweist und mit seiner der Blisterpackung (1) zugewandten Seite mit der Siegelfolie (13) der Blisterpackung (1) verbunden, vorzugsweise verklebt ist.

10. Blisterpackungsanordnung nach Anspruch 9, **dadurch gekennzeichnet, dass** das Leiterbahnträgerteil (10) an der der Blisterpackung (1) abgewandten Seite, abgesehen von der Schnittstelle (5), wenigstens teilweise mit einer zumindest die individuellen Leiterbahnen (52) und die gemeinsame Leiterbahn (53) überdeckenden, elektrisch isolierenden Schutzschicht (12) versehen ist.

11. Blisterpackungsanordnung nach einem der Ansprüche 1 bis 8, **dadurch gekennzeichnet, dass** das Leiterbahnträgerteil (10') die individuellen Leiterbahnen (52') an seiner der Blisterpackung (1') zugewandten Seite aufweist, und dass die der Blisterpackung (1') zugewandte Seite des Leiterbahnträgerteiles (10') mit einer die individuellen Leiterbahnen (52') überdeckenden, elektrisch isolierenden Schicht (64') versehen ist, und dass die der Blisterpackungsanordnung (1') zugewandte Seite der elektrisch isolierenden Schicht (64') mit der Siegelfolie (13') der Blisterpackung (1) verbunden ist.

12. Blisterpackungsanordnung nach Anspruch 11, **dadurch gekennzeichnet, dass** die elektrisch isolierende Schicht (64') mit einer Klebeschicht (66') versehen ist, die mit der Siegelfolie (13') der Blisterpackung (1') verbindbar ist oder dass die elektrisch isolierende Schicht gleichzeitig eine mit der Siegelfolie (13') der Blisterpackung (1') verbindbare Klebeschicht ist.

13. Blisterpackungsanordnung nach Anspruch 12, **dadurch gekennzeichnet, dass** die Klebeschicht (66') von einer Abziehfolie (65') überdeckt ist, die zum Verbinden der Klebeschicht (66') mit der Siegelfolie (13') von der Klebeschicht (66') ablösbar ist.

14. Blisterpackungsanordnung nach einem der Ansprüche 1 bis 13, **dadurch gekennzeichnet, dass** das Leiterbahnträgerteil (10) wenigstens an der Seite der Schnittstelle (5) über die Blisterpackung (1) übersteht.

15. Blisterpackungsanordnung nach einem der Ansprüche 1 bis 14, **dadurch gekennzeichnet, dass** das
Leiterbahnträgerteil (10, 10') ein erstes Teil eines buchartig faltbaren Trägerteiles (60) bildet, dessen zweites Teil (63) eine Einstecköffnung (62) für jede Tasche (3, 3') der Blisterpackung (1, 1') oder eine gemeinsame Einstecköffnung (62') für alle Taschen (3, 3') der Blisterpackung (1, 1') aufweist und um eine Faltlinie (61) in Bezug auf das Leiterbahnträgerteil (10, 10') derart faltbar ist, dass die Blisterpackung (1, 1') zwischen dem Leiterbahnträgerteil (10, 10') und dem zweiten Teil (63) aufgenommen wird, wobei jeweils eine Tasche (3, 3') der Blisterpackung (1, 1') durch eine Einstecköffnung (62) des zweiten Teiles (63) oder alle Taschen (3, 3') der Blisterpackung (1, 1') durch die gemeinsame Einstecköffnung (62') des zweiten Teiles (63) verlaufen, und dass das Leiterbahnträgerteil (10, 10'), die Blisterpackung (1, 1') und das die Taschen (3, 3') der Blisterpackung (1, 1') aufnehmende zweite Teil (63) miteinander verbunden, vorzugsweise verklebt sind.

16. Blisterpackungsanordnung nach Anspruch 15, **dadurch gekennzeichnet, dass** das Leiterbahnträgerteil (10, 10') und das zweite Teil (63) wenigstens an der Seite der Schnittstelle (5) des Leiterbahnträgerteiles (10, 10') über die Blisterpackung (1, 1') überstehen.

17. Blisterpackungsanordnung nach Anspruch 16, **dadurch gekennzeichnet, dass** das Leiterbahnträgerteil (10, 10') und das zweite Teil (63) an allen Seiten über die Blisterpackung (1, 1') überstehen.

18. Blisterpackungsanordnung nach einem der Ansprüche 15 bis 17, **dadurch gekennzeichnet, dass** die Faltlinie (61) entlang der längeren Seite des Leiterbahnträgerteiles (10, 10') und des zweiten Teiles (63) verläuft.

## Claims

1. A blister pack arrangement having a blister pack (1) and a conductor track carrier portion (10) connected thereto, whereby openings (4) in the conductor track carrier portion (10) are aligned with pockets (3) in the blister pack (1), and whereby a sealing foil (13) of the blister pack (1) sealing a pocket (3) is adapted to be broken upon removal of a dragée (2) from the pocket (3) and the dragée (2) is removable through an opening (4) associated with said pocket, whereby the openings (4) are formed by punched lines (41) disposed in the conductor track carrier portion (10) which in each case annularly surround the areas associated with the pockets (3), **characterized in that** the openings (4) are interrupted by at least two web portions (42, 43) via which a cover (30) covering the pocket (3) and separated out of the conductor track carrier portion (10) by the punched line (41) is connected to the conductor track carrier portion (10), the web portions (42, 43) are so distributed over the circumference of the punched line (41) that when a dragée (2) is pressed out of a pocket (3) at least one web portion (42) is broken, and the conductor track carrier portion (10) has individual conductor tracks (52) each extending from an individual connecting land (51) over at least the one web portion (42) that is interrupted upon removal of a dragée.

2. The blister pack arrangement according to claim 1, **characterized in that** each individual conductor track (52) is connected on its side facing away from the individual connecting land (51) associated therewith to a common conductor track (53) which is connected to a common connecting land (54).

3. The blister pack arrangement according to claim 2, **characterized in that** the individual connecting lands (51) and the common connecting land (53) are part of an interface (5) which, upon insertion of the blister pack arrangement into a receiving device (40), effects a unique positional orientation and is electrically connected to an electronic unit disposed in the receiving device (40) for detecting the interruption of the individual conductor tracks (52).

4. The blister pack arrangement according to any of claims 1 to 3, **characterized in that** the punched lines (41) are of angular, circular or oval form.

5. The blister pack arrangement according to any of claims 1 to 4, **characterized in that** the web portions (43) are disposed substantially diametrically opposite each other on the punched line (41), and the individual conductor track (52) extends over both web portions (42, 43).

6. The blister pack arrangement according to claim 5, **characterized in that** both web portions (42, 43) are located in the direction of the longer extension of the punched line (41).

7. The blister pack arrangement according to any of claims 1 to 6, **characterized in that** the individual conductor track (52) extends over the one and the further web portions (42, 43).

8. The blister pack arrangement according to any of claims 1 to 4, **characterized in that** the individual conductor track (52) extends only over one of the web portions (42 or 43) from the conductor track carrier portion (10) to the cover (30) and from the cover (30) back to the conductor track carrier portion (10) in the form of a loop, whereby the web portion (42 or 43) bearing the conductor track is reliably broken upon removal of a dragée.

9. The blister pack arrangement according to any of claims 1 to 8, **characterized in that** the conductor track carrier portion (10) has the individual conductor tracks on its side facing away from the blister pack (1), and is connected, preferably bonded, with its side facing the blister pack (1) to the sealing foil (13) of the blister pack (1).

10. The blister pack arrangement according to claim 9, **characterized in that** the conductor track carrier portion (10) is provided on the side facing away from the blister pack (1), apart from the interface (5), at least partly with an electrically insulating protective layer (12) covering at least the individual conductor tracks (52) and the common conductor track (53).

11. The blister pack arrangement according to any of claims 1 to 8, **characterized in that** the conductor track carrier portion (10') has the individual conductor tracks (52') on its side facing the blister pack (1'), and the side of the conductor track carrier portion (10') facing the blister pack (1') is provided with an electrically insulating layer (64') covering the individual conductor tracks (52'), and the side of the electrically insulating layer (64') facing the blister pack arrangement (1') is connected to the sealing foil (13') of the blister pack (1).

12. The blister pack arrangement according to claim 11, **characterized in that** the electrically insulating layer (64') is provided with an adhesive layer (66') which is adapted to be connected to the sealing foil (13') of the blister pack (1'), or the electrically insulating layer is simultaneously an adhesive layer adapted to be connected to the sealing foil (13') of the blister pack (1').

13. The blister pack arrangement according to claim 12, **characterized in that** the adhesive layer (66') is covered by a stripping film (65') which is detachable from the adhesive layer (66') in order to connect the adhesive layer (66') to the sealing foil (13').

14. The blister pack arrangement according to any of claims 1 to 13, **characterized in that** the conductor track carrier portion (10) projects over the blister pack (1) at least on the side of the interface (5).

15. The blister pack arrangement according to any of claims 1 to 14, **characterized in that** the conductor track carrier portion (10, 10') forms a first portion of a carrier portion (60) that folds like a book, the second portion (63) of which has an insertion opening (62) for each pocket (3, 3') of the blister pack (1, 1') or a common insertion opening (62') for all pockets (3, 3') of the blister pack (1, 1') and is adapted to fold about a folding line (61) with respect to the conductor track carrier portion (10, 10') such that the blister pack (1, 1') is received between the conductor track carrier portion (10, 10') and the second portion (63), each pocket (3, 3') of the blister pack (1, 1') extending through an insertion opening (62) of the second portion (63) or all pockets (3, 3') of the blister pack (1, 1') through the common insertion opening (62') of the second portion (63), and the conductor track carrier portion (10, 10'), the blister pack (1, 1') and the second portion (63) receiving the pockets (3, 3') of the blister pack (1, 1') are connected, preferably bonded, to each other.

16. The blister pack arrangement according to claim 15, **characterized in that** the conductor track carrier portion (10, 10') and the second portion (63) project over the blister pack (1, 1') at least on the side of an interface (5) of the conductor track carrier portion (10, 10').

17. The blister pack arrangement according to claim 16, **characterized in that** the conductor track carrier portion (10, 10') and the second portion (63) project over the blister pack (1, 1') on all sides.

18. The blister pack arrangement according to any of claims 15 to 17, **characterized in that** the folding line (61) extends along the longer side of the conductor track carrier portion (10, 10') and of the second portion (63).

## Revendications

1. Dispositif d'emballage blister, comportant un emballage blister (1) et une partie porteuse de pistes conductrices (10) reliée à celui-ci, des ouvertures (4) de la partie porteuse de pistes conductrices (10) étant orientées vers des poches (3) de l'emballage blister (1), et lors du prélèvement d'un comprimé (2) hors d'une poche (3), une feuille de scellement (13) de l'emballage blister (1), fermant la poche (3), peut être sectionnée et le comprimé (2) peut être prélevé à travers une ouverture (4) qui lui est associée, les ouvertures (4) étant formées par des lignes estampées (41) qui sont agencées dans la partie porteuse de carte à circuits imprimés (10) et qui entourent chacune de façon annulaire les zones respectivement associées aux poches (3), **caractérisé en ce que** les ouvertures sont interrompues par au moins deux parties nervurées (42, 43) par l'intermédiaire desquelles un recouvrement (30) séparé de la partie porteuse de pistes conductrices (10) par la ligne estampée (41) est relié à la partie porteuse de pistes conductrices (10), **en ce que** les parties nervurées (42, 43) sont réparties sur la périphérie que lorsqu'on fait sortir par pression un comprimé (2) hors d'une poche (3), au moins une partie nervurée (42) étant sectionnée, et **en ce que** la partie porteuse de pistes conductrices (10) présente des pistes conductrices (52) individuelles qui s'étendent depuis un spot de contact de connexion (51) individuel via au moins ladite une partie nervurée (42) qui est interrompue lors d'un prélèvement de comprimé.

2. Dispositif d'emballage blister selon la revendication 1, **caractérisé en ce que** chaque piste conductrice (52) est reliée, sur la face détournée de son sport de connexion (51) individuel qui lui est associé, à une piste conductrice (52) commune (53) qui est en liaison avec un spot de contact de connexion (54) commun.

3. Dispositif d'emballage bliter selon la revendication 2, **caractérisé en ce que** les spots de contact de connexion (51) individuels et le spot de contact de connexion (54) commun font partie d'une interface (5) qui, lorsqu'on enfiche le dispositif d'emballage blister dans un dispositif de réception (40), entraîne une position orientée de façon définie et est reliée électriquement à une unité électronique agencée dans le dispositif de réception (40) pour détecter l'interruption des pistes conductrices (52) individuelles.

4. Dispositif d'emballage blister selon l'une des revendications 1 à 3, **caractérisé en ce que** les lignes estampées (41) sont réalisées angulaires, circulaires et ovales.

5. Dispositif d'emballage blister selon l'une des revendications 1 à 4, **caractérisé en ce que** les parties nervurées (43) sont agencées sur la ligne estampée (41) de manière approximativement diamétralement opposées l'une par rapport à l'autre, et **en ce que** la piste conductrice individuelle (52) s'étend sur les deux parties estampées (42, 43).

6. Dispositif d'emballage blister selon la revendication 5, **caractérisé en ce que** les deux parties nervurées (42, 43) sont situées chacune dans la direction de la plus grande extension de la ligne estampée (41).

7. Dispositif d'emballage blister selon l'une des revendications 1 à 6, **caractérisé en ce que** la piste conductrice (52) individuelle s'étend sur l'une et sur l'autre partie nervurée (42, 43).

8. Dispositif d'emballage blister selon l'une des revendications 1 à 4, **caractérisé en ce que** la piste conductrice (52) individuelle s'étend en forme de boucle seulement sur une des parties nervurées (42 ou 43) depuis la partie porteuse de pistes conductrices (10) sur le recouvrement (30) et depuis le recouvrement (30) en retour sur la partie porteuse de pistes conductrices (10), la partie nervurée (42 ou 43) qui guide la piste conductrice étant sectionnée de manière sûre lors d'un prélèvement de comprimé.

9. Dispositif d'emballage blister selon l'une des revendications 1 à 8, **caractérisé en ce que** la partie porteuse de pistes conductrices (10) présente les pistes conductrices individuelles sur sa face détournée de l'emballage blister (1) et est reliée, de préférence collée, par sa face tournée vers l'emballage blister (1) avec la feuille de scellement (13) de l'emballage blister (1).

10. Dispositif d'emballage blister selon la revendication 9, **caractérisé en ce que** la partie porteuse de pistes conductrices (10) est pourvue, sur la face détournée de l'emballage blister (1), à l'exception de l'interface (5), au moins partiellement d'une couche de protection (12) électriquement isolante qui recouvre au moins les pistes conductrices (52) individuelles et la piste conductrice (53) commune.

11. Dispositif d'emballage blister selon l'une des revendications 1 à 8, **caractérisé en ce que** la partie porteuse de pistes conductrices (10') présente les pistes conductrices (52') individuelles sur sa face tournée vers l'emballage blister (1), et **en ce que** la face tournée vers l'emballage blister (1'), de la partie porteuse de pistes conductrices (10') est pourvue d'une couche (64') isolante recouvrant les pistes conductrices (52') individuelles, et **en ce que** la face tournée vers le dispositif d'emballage blister (1'), de la couche (64') électriquement isolante est reliée à la feuille de scellement (13') de l'emballage blister (1).

12. Dispositif d'emballage blister selon la revendication 11, **caractérisé en ce que** la couche (64') électriquement isolante est pourvue d'une couche adhésive (66') qui peut être reliée avec la feuille de scellement (13') de l'emballage blister (1') ou en ce que la couche électriquement isolante est en même temps une couche adhésive qui peut être reliée avec la feuille de scellement (13') de l'emballage blister (1').

13. Dispositif d'emballage blister selon la revendication 12, **caractérisé en ce que** la couche adhésive (66') est recouverte par une feuille pelable (65') qui peut être détachée de la couche adhésive (66') pour relier la couche adhésive (66') à la feuille de scellement (13').

14. Dispositif d'emballage blister selon l'une des revendications 1 à 13, **caractérisé en ce que** la partie porteuse de pistes conductrices (10) dépasse l'emballage blister (1) au moins sur le côté de l'interface (5).

15. Dispositif d'emballage blister selon l'une des revendications 1 à 14, **caractérisé en ce que** la partie porteuse de pistes conductrices (10, 10') forme une première partie d'une partie porteuse (60) susceptible d'être pliée à la manière d'un livre, dont la deuxième partie (63) présente une ouverture d'enfichage (62) pour chaque poche (3, 3') de l'emballage blister (1, 1') ou une ouverture d'enfichage (62') commune pour toutes les poches (3, 3') de l'emballage blister (1, 1') et peut être pliée autour d'une ligne de pliage (61) par rapport à la partie porteuse de pistes conductrices (10, 10') de telle sorte que l'emballage blister (1, 1') est reçu entre la partie porteuse de pistes conductrices (10, 10') et la deuxième partie (63), une poche (3, 3') respective de l'emballage blister (1, 1') s'étendant à travers une ouverture d'enfichage (62) de la deuxième partie (63) ou toutes les poches (3, 3') de l'emballage blister (1, 1') s'étendant à travers l'ouverture d'enfichage (62') commune de la deuxième partie (63), et **en ce que** la partie porteuse de pistes conductrices (10, 10'), l'emballage blister (1, 1') et la deuxième partie (63) recevant les poches (3, 3') de l'emballage blister (1, 1') sont reliés les uns aux autres, de préférence collés.

16. Dispositif d'emballage blister selon la revendication 15, **caractérisé en ce que** la partie porteuse de pistes conductrices (10, 10') et la deuxième partie (63) dépassent l'emballage blister (1, 1') au moins sur le côté de l'interface (5) de la partie porteuse de pistes conductrices (10, 10').

17. Dispositif d'emballage blister selon la revendication 16, **caractérisé en ce que** la partie porteuse de pistes conductrices (10, 10') et la deuxième partie (63) dépassent l'emballage blister (1, 1') sur tous les côtés.

18. Dispositif d'emballage blister selon l'une des revendications 15 à 17, **caractérisé en ce que** la ligne de pliage (61) s'étend le long du plus long côté de la partie porteuse de pistes conductrices (10, 10') et de la deuxième partie (63).
